# EUROPÄISCHE PATENTSCHRIFT

(11) **EP 0 080 121 B1**
(45) Veröffentlichungstag und Bekanntmachung des Hinweises auf die Patenterteilung: **19.02.1986**
(21) Anmeldenummer: 82110417.1
(22) Anmeldetag: 11.11.1982
(51) Int. Cl.: A46D 1/00

(54) **Kunststoffborste**
Synthetic bristle
Soie en matière synthétique

(30) Priorität: 19.11.1981 DE 3145765
(43) Veröffentlichungstag der Anmeldung: 01.06.1983
(73) Patentinhaber: Rueb, Fritz, D-79677 Schönau (DE)
(72) Erfinder: Rueb, Fritz, D-79677 Schönau (DE)
(74) Vertreter: Schmitt, Hans, Dipl.-Ing.

## Beschreibung

Die Erfindung betrifft eine Kunststoffborste, die U-förmig gebogen im Bürstenkörper od. dgl. einsetzbar ist und vorgefertigt an ihren beiden Enden einstückig mit einer kugeligen Verdickung versehen ist.

Eine derartige Kunststoffborste ist aus der FR-A-2395 726 bekannt.

Ferner ist aus der DE-B-1083 781 eine Borste aus natürlichem oder synthetischem Werkstoff bekannt, die an einem Ende eine Verdickung in Form einer runden Polle oder eines Köpfchens aufweist.

Aus der CH-A- 401 903 ist eine Borste für eine Bürste bekannt, die aJMiVenigstens einem Ende eine gerundete Verbreiterung hat.

Sind an beiden Enden der Borsten kugelförmige Verdickungen vorgesehen, haben diese bei den vorerwähnten Vorveröffentlichungen gleiche Grösse und gleiche Form. Dies kann bei einer U-förmigen Anordnung der Borsten insbesondere mit unterschiedlich langen U-Schenkeln zu Platzschwierigkeiten führen, weil der längere U-Schenkel mit der Verdickung des kürzeren U-Schenkels kollidieren kann. Erst recht gilt dies dann, wenn beide kugeligen Verdickungen auf gleicher Höhe liegen und aneinanderstossen. Dadurch könnte die Wirkung der Borsten teilweise aufgehoben werden, weil der Eintritt einer Haarsträhne zwischen die beiden U-Schenkel erheblich erschwert ist.

Würde man andererseits beide gleichgrossen Verdickungen entsprechend klein machen, wäre der zu erzielende Massageeffekt zumindest vermindert.

Es besteht deshalb die Aufgabe, eine Kunststoffborste der eingangs erwähnten Art zu schaffen, die auch bei U-förmiger Anordnung eine gute Wirkung beider U-Schenkel unabhängig voneinander ermöglicht.

Die Lösung dieser Aufgabe besteht darin, dass die kugeligen Verdickungen an den beiden Borstenenden einen verschiedenen Durchmesser haben. Somit kann eine relativ grosse kugelige Verdickung einen guten Massageeffekt haben, eine kleinere Verdickung immer noch verhindern, dass die Borste spitz und für das Haar oder die Kopfhaut ungünstig ist, dennoch kann aber eine Haarsträhne auch gut zwischen die beiden U-Schenkel einer U-förmig gebogenen Kunststoffborste eintreten.

Besonders zweckmässig ist es, wenn die Verdickungen der geometrischen Kugelform weitestgehend angenähert sind. Dadurch werden scharfe Kanten oder Übergänge insbesondere im Bereich des Übergangs von der eigentlichen Borste zu der kugeligen Verdickung, die haarschädigend sein könnten, vermieden.

Der Durchmesser der Borste kann weitgehend beliebig sein. Zweckmässig ist es, wenn der Durchmesser 0,3 bis etwa 3 mm vorzugsweise etwa 1 bis 1,5 mm beträgt. Der Durchmesser der kugeligen Verdickung kann etwa das 1, 2 bis 3-fache, vorzugsweise etwa das doppelte des Borstendurchmessers betragen.

In vorteilhafter Weise wird durch die vorliegende Erfindung eine Kunststoffborste geschaffen und zur Verfügung gestellt, die an ihren beiden Enden an die Kugelform weitestgehend angenäherte, jedoch verschieden grosse Verdickungen hat, so dass einerseits eine gute Massagefunktion an der Kopfhaut, andererseits aber auch eine gute Bürstfunktion innerhalb der Haare erzielt werden kann, wobei Haare und Haarsträhnen auch gut zwischen die beiden Schenkel einer U-förmig gebogenen Kunststoffborste eintreten können, obwohl an diesem Eintritt die kugeligen Verdickungen vorhanden sind.

Nachstehend ist die Erfindung anhand der Zeichnung noch näher beschrieben. Es zeigt:
Fig. 1 eine Bürste mit an ihren Enden kugelförmige Verdickungen aufweisenden Borsten, wobei gleichzeitig dargestellt ist, dass die U-förmig angeordneten Borsten zwei gleich lange oder zwei verschieden lange Schenkel haben können,
Fig. 2 in vergrössertem Masstab eine Borste mit zwei kugeligeh Verdickungen, die unterschiedliche Durchmesser haben, vor der U-förmigen Verformung und Einfügung in einen Bürstenkörper,
Fig. 3 in schematisierter Darstellung einen Teilquerschnitt durch den Bereich einer Bohrung mit eingesetzter, U-förmig geformter Borste, die zwei gleich lange Schenkel hat, sowie
Fig. 4 eine der Fig. 3 entsprechende Darstellung, bei der die beiden U-Schenkel einer Borste verschieden lang sind.

Eine in Fig. 2 vergrössert und deutlich dargestellte Kunststoffborste 1 ist an ihren beiden Enden jeweils mit einer kugeligen Verdickung 2 versehen. Die Borste 1 kann entsprechend den Figuren 3 und 4 U-förmig gebogen in Bohrungen 3 eines Bürstenkörpers 4 eingesetzt und dort in bekannter Weise befestigt werden. Gegebenenfalls können auch mehrere solche Borsten 1 in eine Bohrung 3 eingefügt werden, wenn ein grösseres Borstenbüschel erwünscht ist.

In Fig. 1 ist an einer Bürste 5 mit Handgriff 6 angedeutet, dass alle kugelförmigen Verdickungen 2 auf gleicher Höhe liegen können, was der Anordnung in Fig. 3 entspricht, oder dass die Verdickungen 2 in unterschiedlichen Höhen angeordnet sein können, wenn die Borsten 1 gemäss Fig. 5 gebogen und eingesetzt sind.

In Fig. 2 erkennt man deutlich, dass die beiden Verdickungen 2 an den beiden Enden der Borste 1 unterschiedlich dick sind, wobei angedeutet ist, dass diese Verdickungen 2 einerseits etwa den 1,2-fachen Durchmesser, andererseits eventuell sogar den 3-fachen Durchmesser des Borstendurchmessers haben können.

In Fig. 2 ist ausserdem verdeutlicht, dass aufgrund der vorgefertigten Anordnung und Ausbildung der Verdickungen 2 an den beiden Enden der Borste 1 scharfe Kanten an den Borstenenden vermieden sind.

Die Bürste 5 eignet sich aufgrund der grossen Zahl von Verdickungen 2 und der Herstellung der Borsten aus Kunststoff besonders gut als Fönbürste, da die Haare und Haarsträhnen entsprechend gut geteilt und gelockert werden, um die Warmluft eindringen zu lassen, ohne dass die Borsten sich in haarschädigender Weise erhitzen. Es bleibt zwischen den beiden U-Schenkeln auch im Bereich der Verdickungen 2 ein genügender Abstand, um die Haare und Haarsträhnen zu teilen und auch zwischen die beiden Schenkel einer Borste 2 eintreten zu lassen.

## Patentansprüche

1. Kunststoffborste (1, 1 a), die U-förmig gebogen im Bürstenkörper (4) od. dgl. einsetzbar ist und vorgefertigt an ihren beiden Enden einstükkig mit einer kugeligen Verdickung (2) versehen ist, dadurch gekennzeichnet, dass die kugeligen Verdickungen (2) an den beiden Borstenenden einen verschiedenen Durchmesser haben.

2. Borste nach Anspruch 1, dadurch gekennzeichnet, dass die Verdickungen (2) der geometrischen Kugelform weitestgehend angenähert sind.

3. Borste nach Anspruch 1 oder 2, dadurch gekennzeichnet, dass ihr Durchmesser 0,3 bis etwa 3 mm, vzw. etwa 1 bis 1,5 mm beträgt.

4. Borste nach einem der Ansprüche 1 bis 3, dadurch gekennzeichnet, dass der Durchmesser der kugeligen Verdickungen (2) etwa das 1, 2 bis 3-fache, vzw. etwa das doppelte des Borstendurchmessers beträgt.

## Revendications

1. Soie en matière synthétique (1, 1a) qui peut être insérée à l'état courbé en U dans le corps de brosse (4), ou élément similaire, et présente à l'état préfabriqué, à ses deux extrémités, un épaississement sphérique solidaire (2), caractérisée en ce que les épaississements sphériques (2) des deux extrémités de la soie ont un diamètre différent.

2. Soie, selon la revendication 1, caractérisée en ce que les épaississements (2) approchent le plus possible de la forme géométrique d'une sphère.

3. Soie, selon l'une des revendications 1 et 2, caractérisée en ce que son diamètre est de 0,3 à environ 3 mm, de préférence d'environ 1 à 1,5 mm.

4. Soie, selon l'une des revendications 1 à 3, caractérisée en ce que le diamètre des épaississements sphériques (2) représente environ 1, 2 à 3 fois, de préférence environ deux fois le diamètre de la soie.

## Claims

1. A synthetic bristle (1, 1a) which is adapted to be inserted into the brush body (4) or the like while being bent in a U-shape and is prefabricated to have a spherical thickening (2) integral therewith at either end, characterized in that the spherical thickenings (2) at either end of the bristle are of different diameter.

2. The bristle as claimed in claim 1, characterized in that the thickenings (2) approximate as far as possible the geometric spherical shape.

3. The bristle as claimed in claim 1 or claim 2, characterized in that its diameter is 0.3 to about 3 mm, preferably about 1 to 1.5 mm.

4. The bristle as claimed in any one of claims 1 to 3, characterized in that the diameter of the spherical thickenings (2) is about 1.2 to 3 times, preferably about double the diameter of the bristle.
